# EUROPÄISCHE PATENTSCHRIFT

(11) **EP 1 595 988 B1**
(45) Veröffentlichungstag und Bekanntmachung des Hinweises auf die Patenterteilung: **28.02.2007**
(21) Anmeldenummer: 04008810.6
(22) Anmeldetag: 14.04.2004
(51) Int. Cl.: D04B 1/24

(54) **Verfahren zur Erhöhung der Maschenzahl am Rand eines Halsausschnitts**
Method for increasing the number of stitches along the edge of a neck opening
Procédé pour l'augmentation en nombre des mailles autour de l'ouverture d'une encolure

(43) Veröffentlichungstag der Anmeldung: 16.11.2005
(73) Patentinhaber: H. Stoll GmbH & Co. KG, 72760 Reutlingen (DE)
(72) Erfinder: Schmidt, Henning, 72770 Reutlingen (DE); Nonnenmacher, Thomas, 72124 Pliezhausen (DE); Collura, Francesco, 70806 Kornwestheim (DE)
(74) Vertreter: Kohler Schmid Möbus

(56) Entgegenhaltungen:
- EP-A- 1 264 922
- EP-A- 1 386 989

## Beschreibung

Die Erfindung betrifft ein Verfahren zur Erhöhung der Maschenzahl am Rand eines Halsausschnitts eines Schlauch-Rund-Fertiggestricks, das auf einer Flachstrickmaschine mit mindestens zwei gegenüberliegenden Nadelbetten mit einer Nadeleinteilung gefertigt wird, bei der höchstens jede zweite Nadel mit einer Masche belegt ist und jeweils einer Maschen tragenden Nadel des einen Nadelbetts eine leere Nadel des anderen Nadelbetts gegenüberliegt.

Bei Schlauch-Rund-Fertiggestricken wird der Halsausschnittsrand durch Anwendung von Spickelverfahren gebildet. Nachdem die Schulterverbindungen des Gestricks geschlossen sind, wird in der Regel mit der selben Nadelzahl, die den Halsausschnittsrand bildet, der Kragen angestrickt.

Je tiefer jedoch der Halsausschnitt ist, desto stärker wird durch die auftretende Spannung der Maschen untereinander die ursprüngliche Kontur des Halsausschnitts verändert. Dadurch verschlechtert sich einerseits das Aussehen des Kragens und andererseits die Dehnfähigkeit des Halsausschnitts und damit auch die Trageeigenschaften des Gestricks.

Dieses Problem lässt sich dadurch lösen, dass die Anzahl der Maschen, mit denen der Kragen gebildet wird, vergrößert wird. Hierzu sind für Schlauch-Rund-Fertiggestricke, die mit allen Nadeln gebildet wurden, in der EP 1 258 552 A1 und EP 1 264 922 A1 jeweils Verfahren beschrieben, die jedoch nur auf Flachstrickmaschinen mit Spezialschiebernadeln, auf deren Schiebern Maschen geparkt werden können, durchführbar sind. In der EP 1 288 361 wird ein Verfahren zur Erhöhung der Maschenzahl am Halsausschnittsrand beschrieben, das auf einer Flachstrickmaschine mit vier Nadelbetten oder auf einer Flachstrickmaschine mit den genannten Spezialschiebernadeln durchgeführt werden kann.

Der vorliegenden Erfindung liegt die Aufgabe zugrunde, ein Verfahren zur Erhöhung der Maschenzahl am Halsausschnittsrand eines Schlauch-Rund-Fertiggestricks zu schaffen, das auch auf Flachstrickmaschinen mit nur zwei Nadelbetten und ohne Spezialschiebernadeln durchgeführt werden kann.

Eine Lösung dieser Aufgabe wird in der EP-A-1 386 989 beschrieben. In diesem Verfahren werden nach wiederholtem Versatz eines Nadelbettes, auf welchem Erweiterungsmaschen gebildet werden, die gebildeten Erweiterungsmaschen in einem Schritt auf jede zweite Nadel des gegenüberliegenden Nadelbettes umgehängt.

Die Aufgabe wird mit einem Verfahren der eingangs genannten Art gelöst, das gekennzeichnet ist durch die Schritte:
a) Auf einem ersten Nadelbett Festlegung von Sektoren des Halsausschnittsrandes, in denen die Maschenzahl erhöht werden soll;
b) Einlegung eines Strickfadens in freie Nadeln eines dieser Sektoren oder Umlegen dieser Nadeln mit einem Strickfaden zur Bildung von Erweiterungsmaschen beim nächsten Strickvorgang;
c) Versatz des gegenüberliegenden zweiten Nadelbetts um eine Nadelteilung;
d) Umhängen der Erweiterungsmaschen und/oder der ursprünglichen Maschen, denen eine leere Nadel gegenüberliegt, auf das zweite Nadelbett;
e) Wiederholung der Schritte c) und d), bis alle Erweiterungs- und Ursprungsmaschen des Sektors auf bisher leeren Nadeln des gegenüberliegenden zweiten Nadelbetts angeordnet sind;
f) Durchführung der Schritte b) bis e), bis in allen Sektoren Erweiterungsmaschen gebildet wurden und sämtliche ursprünglichen Maschen und die Erweiterungsmaschen des Halsausschnittsrandes auf dem gegenüberliegenden zweiten Nadelbett angeordnet sind;
g) Zurückhängen der Ursprungs- und Erweiterungsmaschen des Halsausschnittsrandes der einen Gestrickseite auf die Nadeln des ersten Nadelbetts.

Nach der Erweiterung des Halsausschnittsrandes um die gewünschte Maschenzahl an den gewünschten Stellen kann der Kragen angestrickt werden, wobei die Nadeleinteilung wieder derart ist, dass höchstens jede zweite Nadel mit einer Masche belegt ist und einer eine Maschen tragenden Nadel eine freie Nadel gegenüberliegt. Das Verfahren kann auf Flachstrickmaschinen mit nur zwei Nadelbetten mit Zungen- oder herkömmlichen Schiebernadeln durchgeführt werden. Der Umhängevorgang der Maschen ist sehr funktionssicher, da die umzuhängenden Maschen maximal um eine Nadel versetzt werden.

Vor dem Versatz des gegenüberliegenden zweiten Nadelbetts können sämtliche Maschen außerhalb des Sektors, dessen Maschenzahl erhöht werden soll, die sich noch auf dem ersten Nadelbett befinden, ebenfalls auf das gegenüberliegende Nadelbett umgehängt werden, um die Versatzbewegungen des zweiten Nadelbetts nicht zu behindern.

Vor dem Bilden von Erweiterungsmaschen für einen weiteren Sektor des Halsausschnittsrands können dessen Maschen auf das erste Nadelbett zurückgehängt und dann dort der Strickfaden in leere Nadeln eingelegt werden, die dann die Erweiterungsmaschen bilden.

Vorzugsweise kann das zweite Nadelbett im Schritt c) bei einem Sektor, der sich links von der Halsausschnittsmitte befindet, nach rechts versetzt und bei einem Sektor, der rechts von der Halsausschnittsmitte liegt, nach links versetzt werden. Dadurch können die erforderlichen zusätzlichen Nadeln für die Erweiterungsmaschen beidseitig des ursprünglichen Halsausschnittsbereiches hinzugewonnen werden.

Das Umhängen der Erweiterungs- und/oder Ursprungsmaschen im Schritt d) kann sukzessive, beginnend am der Halsausschnittsmitte zugewandten Rand des Sektors bis zum äußeren Rand des Sektors, durchgeführt werden, bis jede Ursprungs- und Erweiterungsmasche auf einer bisher leeren Nadel des zweiten Nadelbetts hängt. Auf diese Weise wird auch für die Bildung des Kragens die Nadeleinteilung beibehalten, bei der höchstens jede zweite Nadel eine Masche trägt und einer Maschen tragenden Nadel eine leere Nadel gegenüberliegend angeordnet ist.

Nachfolgend wird ein bevorzugtes Ausführungsbeispiel eines erfindungsgemäßen Verfahrens anhand der Zeichnung näher erläutert.

### Es zeigen:

- Fig. 1: eine schematische Darstellung eines Halsausschnitts eines Pullovers, der als Schlauch-Rund-Fertiggestrick gebildet wird;
- Fig. 2.1 bis 2.12: eine Maschenverlaufsdarstellung eines erfindungsgemäßen Verfahrens zur Vergrößerung der Maschenanzahl in den Sektoren a) und c) des Halsausschnittrands aus Fig. 1.

Fig. 1 zeigt einen Halsausschnittsrand 10 eines Rundhalsauss chnittes, dessen Maschenanzahl erfindungsgemäß zur Herstellung eines formschönen und dehnbaren Kragens 11 erhöht wird, sodass sich ein Kragenrand 10' mit erhöhter Anzahl der Maschen ergibt. Dabei wird der Halsausschnittsrand 10 in drei Sektoren A, B und C eingeteilt. In den Sektoren A und C findet eine Erhöhung der Maschenzahl statt, während im Sektor B die Maschenzahl konstant bleibt.

Die Fig. 2.1 bis 2.12 illustrieren nun, wie eine beispielhafte Erweiterung der Maschenzahl in den Sektoren A und C erfolgt.

In Reihe R0 ist die Maschenbelegung der Sektoren A, B und C des Halsausschnittrands 10 aus Fig. 1 vor Beginn der Erweiterung der Maschenzahl gezeigt. Es ist jede zweite Nadel des vorderen und hinteren Nadelbetts V und H mit einer Masche belegt. Einer Maschen tragenden Nadel ist eine leere Nadel des anderen Nadelbetts H, V gegenüberliegend angeordnet. Die Nadeln c) bis p) gehören zur Gestrickrückseite und die Nadeln C) bis P) zur Gestrickvorderseite.

In Reihe R1 werden im Sektor A die Nadeln C', D', F' und H' so mit einem Strickfaden umlegt, dass beim nächsten Strickvorgang sofort eine Masche gebildet werden kann. Anschließend werden in Reihe R2 die Maschen der Sektoren B und C vom vorderen Nadelbett V auf ihre gegenüberliegenden Nadeln des hinteren Nadelbetts H umgehängt. Reihe R01 zeigt den Maschenverlauf nach dem Umhängevorgang in Reihe R2.

In Reihe R02 wird das hintere Nadelbett um eine Nadel nach rechts versetzt. Anschließend erfolgt in Reihe R3 das Umhängen der innersten Erweiterungsmasche H' des Sektors A auf ihre gegenüberliegende Nadel h' des hinteren Nadelbetts H. Das sich dann ergebende Gestrickbild ist in Reihe R03 dargestellt.

In Reihe R04 wird das hintere Nadelbett H erneut um eine Nadel nach rechts versetzt. Anschließend erfolgt in Reihe R4 ein Umhängen der beiden Ursprungsmaschen G und H des Sektors A auf die gegenüberliegenden Nadeln g', f' des hinteren Nadelbetts H. Es ergibt sich dann der in Reihe R05 gezeigte Maschenverlauf.

In Reihe R06 wird das hintere Nadelbett erneut um eine Nadel nach rechts versetzt, damit in Reihe R5 die Erweiterungsmasche F' und die Ursprungsmasche C auf ihre gegenüberliegenden Nadeln e' und b umgehängt werden können, wie Reihe R5 zeigt. Es ergibt sich dann das in Reihe R07 gezeigte Maschenbild.

In Reihe R08 wird erneut das hintere Nadelbett H um eine Nadel nach rechts versetzt. Anschließend können die beiden Ursprungsmaschen E und F des Sektors A auf die gegenüberliegenden Nadel c' und d' des hinteren Nadelbetts H umgehängt werden, wie in Reihe R6 gezeigt ist. Es ergibt sich dann der in Reihe R09 gezeigte Maschenverlauf.

In Reihe R010 wird das hintere Nadelbett erneut um eine Nadel nach rechts versetzt. Anschließend wird in Reihe R7 die Erweiterungsmasche D' auf die gegenüberliegende Nadel b' umgehängt. Es ergibt sich der in Reihe R011 gezeigte Maschenverlauf.

In Reihe R012 wird das hintere Nadelbett erneut um eine Nadel nach rechts versetzt und daraufhin in Reihe R8 die beiden letzten Maschen C' und D des Sektors A auf das hintere Nadelbett umgehängt, sodass sich der in Reihe R013 gezeigte Maschenverlauf ergibt.

Alle Maschen der Gestrickvorderseite befinden sich nun auf dem hinteren Nadelbett. Der Sektor A des Halsausschnittrands 10' ist um insgesamt vier Maschen erweitert worden.

Zur Erweiterung der Maschenzahl im Sektor C werden in Reihe R9 zunächst die Maschen der Gestrickvorderseite dieses Sektors wieder auf die Nadeln M bis S des vorderen Nadelbetts V zurückgehängt, sodass sich der in Reihe R014 gezeigte Maschenverlauf ergibt.

In Reihe R10 wird zur Bildung von Erweiterungsmaschen in die leeren Nadeln M', O', Q', R' des vorderen Nadelbetts V ein Strickfaden eingelegt und anschließend in Reihe R11 die innerste ursprüngliche Masche M auf die gegenüberliegende Nadel j' des hinteren Nadelbetts H umgehängt, sodass sich der in Reihe R015 gezeigte Maschenverlauf ergibt.

In Reihe R016 wird das hintere Nadelbett H um eine Nadel nach links versetzt. Dadurch können in Reihe R12 die innerste Erweiterungsmasche M' sowie die Ursprungsmasche S auf ihre gegenüberliegenden Nadeln k' und q des hinteren Nadelbetts H umgehängt werden, sodass sich das Maschenbild gemäß Reihe R017 ergibt.

In Reihe R018 wird das hintere Nadelbett H um eine Nadel nach links versetzt und anschließend die Ursprungsmaschen N und O des Sektors C auf ihre gegenüberliegenden Nadeln I', m' des hinteren Nadelbetts H umgehängt, wie Reihe R13 darstellt. Es ergibt sich dann das in Reihe R019 gezeigte Maschenbild.

In Reihe R020 wird das hintere Nadelbett nochmals um eine Nadel nach links versetzt. Nun kann die Erweiterungsmasche O' auf das hintere Nadelbett H umgehängt werden, wodurch sich der in Reihe R021 gezeigte Maschenverlauf ergibt.

In Reihe R022 erfolgt erneut ein Versatz des hinteren Nadelbetts um eine Nadel nach links. Im nächsten Schritt werden die Ursprungsmaschen P und Q sowie die Erweiterungsmasche R' auf das hintere Nadelbett H umgehängt, wie in Reihe R15 dargestellt ist. Es ergibt sich dann der in Fig. R023 gezeigte Maschenverlauf.

In Reihe R024 wird das hintere Nadelbett nochmals um eine Nadel nach links versetzt, bevor in Reihe R16 die letzte Erweiterungsmasche Q' des Sektors C auf das hintere Nadelbett H umgehängt wird. Das sich dann ergebende Maschenbild ist in Reihe R025 dargestellt.

In R026 wird ein letzter Versatz des hinteren Nadelbetts nach links durchgeführt, sodass die letzte Masche R des Sektors C in Reihe R17 auf das hintere Nadelbett umgehängt werden kann. Der sich dann ergebende Maschenverlauf ist in Reihe R027 dargestellt.

Es hängen nun sämtliche Maschen des Halsausschnittsrands 10' in Nadeln des hinteren Nadelbetts H. In Reihe R18 werden nun die Ursprungs- und Erweiterungsmaschen der vorderen Gestrickseite auf die gegenüberliegenden Nadeln des vorderen Nadelbetts umgehängt. Es ergibt sich danach der in Reihe R028 gezeigte Maschenverlauf. Die Zahl der Maschen tragenden Nadeln im vorderen und hinteren Nadelbett V, H hat sich jeweils von 14 Nadeln auf 18 Nadeln erhöht. Die Nadeleinteilung ist wieder so, dass nur jede zweite Nadel mit einer Masche belegt ist. Einer Maschen tragenden Nadel ist eine leere Nadel gegenüberliegend angeordnet. Es kann nun mit dem Anstricken des Kragens begonnen werden.

Auch bei anderen Halsausschnittsformen kann das Verfahren in analoger Weise angewendet werden. Der Ausschnitt kann sich auch tiefer in die Gestrickrückseite als in die Gestrickvorderseite erstrecken. Anstatt des hinteren Nadelbetts könnte auch das vordere Nadelbett versetzt werden. Die beiden Nadelbetten vertauschen dann ihre Rolle bei einem ansonsten gleichen Verfahrensablauf.

## Patentansprüche

1. Verfahren zur Erhöhung der Maschenzahl am Rand (10) eines Halsausschnitts eines Schlauch-Rund-Fertiggestricks, das auf einer Flachstrickmaschine mit mindestens zwei gegenüberliegenden Nadelbetten (V, H) mit einer Nadeleinteilung gefertigt wird, bei der höchstens jede zweite Nadel mit einer Masche belegt ist und jeweils einer eine Masche tragenden Nadel des einen Nadelbetts (V, H) eine leere Nadel des anderen Nadelbetts (H, V) gegenüberliegt, **gekennzeichnet durch** die Schritte:
a) Festlegung von Sektoren (A, C) des Halsausschnittsrandes (10), in denen die Maschenzahl erhöht werden soll;
b) Einlegung eines Strickfadens in freie Nadeln eines dieser Sektoren (A, C) oder Umlegen dieser Nadeln mit einem Strickfaden zur Bildung von Erweiterungsmaschen beim nächsten Strickvorgang;
c) Versatz des gegenüberliegenden zweiten Nadelbetts (H) um eine Nadelteilung;
d) Umhängen der Erweiterungsmaschen und/oder der ursprünglichen Maschen, denen eine leere Nadel gegenüberliegt, auf das zweite Nadelbett (H);
e) Wiederholung der Schritte c) und d), bis alle Erweiterungs- und Ursprungsmaschen des Sektors (A, C) auf bisher leeren Nadeln des gegenüberliegenden zweiten Nadelbetts (H) angeordnet sind;
f) Durchführung der Schritte b) bis e), bis in allen Sektoren (A, C) Erweiterungsmaschen gebildet wurden und sämtliche ursprünglichen Maschen und die Erweiterungsmaschen des Halsausschnittsrandes (10) auf dem gegenüberliegenden zweiten Nadelbett (H) angeordnet sind;
g) Zurückhängen der Ursprungs- und Erweiterungsmaschen des Halsausschnittsrandes (10') der einen Gestrickseite auf die Nadeln des ersten Nadelbetts (V).

2. Verfahren nach Anspruch 1, **dadurch gekennzeichnet, dass** vor dem Versatz des gegenüberliegenden Nadelbetts (H) sämtliche Maschen außerhalb des Sektors (A, C), dessen Maschenzahl erhöht werden soll, die sich noch auf dem ersten Nadelbett (V) befinden, ebenfalls auf das gegenüberliegende Nadelbett (H) umgehängt werden.

3. Verfahren nach Anspruch 2, **dadurch gekennzeichnet, dass** vor dem Bilden von Erweiterungsmaschen für einen weiteren Sektor (A, C) des Halsausschnittsrands (10) dessen Maschen auf das erste Nadelbett (V) zurückgehängt werden.

4. Verfahren nach einem der Ansprüche 1 bis 3, **dadurch gekennzeichnet, dass** das zweite Nadelbett (H) in Schritt c) bei einem Sektor (A), der links von der Halsausschnittsmitte liegt, nach rechts versetzt und bei einem Sektor (C), der rechts von der Halsausschnittsmitte liegt, nach links versetzt wird.

5. Verfahren nach einem der Ansprüche 1 bis 4, **dadurch gekennzeichnet, dass** das Umhängen der Erweiterungs- und/oder Ursprungsmaschen in Schritt d) sukzessive, beginnend am der Halsausschnittsmitte zugewandten Rand des Sektors (A, C) bis zum äußeren Rand des Sektors (A, C) durchgeführt wird, bis jede Ursprungs- und Erweiterungsmasche auf einer bisher leeren Nadel des zweiten Nadelbetts,(H) hängt.

## Claims

1. Method for increasing the number of stitches at the edge (10) of a neck opening of a tubular-circular finished knitted fabric which is produced on a flat knitting machine comprising at least two opposite needle beds (V, H) with a needle set-up, wherein at most every other needle is occupied by a stitch and a respective needle carrying a stitch of one needle bed (V, H) is opposite an empty needle of the other needle bed (H, V), **characterised by** the steps:
a) establishing sectors (A, C) of the neck opening edge (10) in which the number of stitches is to be increased;
b) threading a knitting yam through free needles of one of these sectors (A, C) or placing a knitting yam around these needles to form expansion stitches in the next knitting procedure;
c) racking the opposite second needle bed (H) by one needle pitch;
d) transferring the expansion stitches and/or the original stitches faced by an empty needle to the second needle bed (H);
e) repeating steps c) and d) until all expansion and original stitches of the sector (A, C) are positioned on hitherto empty needles of the opposite second needle bed (H);
f) carrying out steps b) to e) until expansion stitches have been formed in all sectors (A, C) and all original stitches and the expansion stitches of the neck opening edge (10) are positioned on the opposite second needle bed (H);
g) hanging the original and expansion stitches of the neck opening edge (10') of one knitted fabric side back onto the needles of the first needle bed (V).

2. Method according to claim 1, **characterised in that** before racking the opposite needle bed (H), all stitches outside the sector (A, C), the stitch number of which is to be increased and which are still located on the first needle bed (V), are likewise transferred onto the opposite needle bed (H).

3. Method according to claim 2, **characterised in that** before expansion stitches are formed for another sector (A, C) of the neck opening edge (10), the stitches thereof are hung back on the first needle bed (V).

4. Method according to any one of claims 1 to 3, **characterised in that**, in step c), the second needle bed (H) is racked to the right in a sector (A) which is located on the left-hand side of the centre of the neck opening and is racked to the left in sector (C) located on the right-hand side of the centre of the neck opening.

5. Method according to any one of claims 1 to 4, **characterised in that** the expansion and/or original stitches are transferred successively in step d), starting at the edge of the sector (A, C) facing the centre of the neck opening up to the outer edge of the sector (A, C), until every original and expansion stitch is suspended from a hitherto empty needle of the second needle bed (H).

## Revendications

1. Procédé pour augmenter le nombre de mailles au bord (10) d'une encolure d'un tricot fini rond et tubulaire fabriqué sur une machine à tricoter rectiligne qui est équipée d'au moins deux fontures (V, H) opposées à aiguilles réparties et dans laquelle au plus une aiguille sur deux est munie d'une maille et une aiguille vide de l'autre fonture (H, V) se trouve respectivement en face d'une aiguille qui porte une maille et qui fait partie d'une des fontures (V, H), **caractérisé par** les étapes suivantes:
a) déterminer des secteurs (A, C) du bord d'encolure (10) dans lesquels on doit augmenter le nombre de mailles,
b) insérer un fil à tricoter dans des aiguilles libres d'un de ces secteurs (A, C) ou entourer ces aiguilles par un fil à tricoter pour former des mailles d'augmentation lors de l'opération suivante de tricot,
c) décaler la deuxième fonture (H) opposée d'une division d'aiguille,
d) reporter sur la deuxième fonture (H) les mailles d'augmentation et/ou les mailles d'origine en face desquelles se trouve une aiguille libre,
e) répéter les étapes c) et d) jusqu'à ce que toutes les mailles d'augmentation et toutes les mailles d'origine du secteur (A, C) se trouvent sur des aiguilles auparavant libres de la deuxième fonture (H) opposée,
f) réaliser les étapes b) à e) jusqu'à ce que des mailles d'augmentation aient été formées dans tous les secteurs (A, C) et que toutes les mailles d'origine et toutes les mailles d'augmentation du bord d'augmentation du bord d'encolure (10) d'un côté du tricot.

2. Procédé selon la revendication 1, **caractérisé en ce qu'**avant de décaler la fonture (H) opposée toutes les mailles qui sont à l'extérieur du secteur (A, C) dont le nombre de mailles doit être augmenté et qui se trouvent encore sur la première fonture (V) sont également raccrochées sur la fonture (H) opposée.

3. Procédé selon la revendication 2, **caractérisé en ce qu'**avant de former des mailles d'augmentation pour un autre secteur (A, C) du bord d'encolure (10), on raccroche ses mailles sur la première fonture (V).

4. Procédé selon l'une des revendications 1 à 3, **caractérisé en ce que**, à l'étape c), la deuxième fonture (H) est décalée vers la droite pour un secteur (A) qui est à gauche du milieu de l'encolure et est décalée vers la gauche pour un secteur (C) qui est à droite du milieu de l'encolure.

5. Procédé selon l'une des revendications 1 à 4, **caractérisé en ce qu'**on raccroche à l'étape d) successivement les mailles d'augmentation et/ou les mailles d'origine en commençant au bord - orienté vers le milieu de l'encolure - du secteur (A, C) pour finir au bord extérieur du secteur (A, C) jusqu'à ce que chaque maille d'augmentation ou chaque maille d'origine soit accrochée sur une aiguille auparavant restée libre de la deuxième fonture (H).
